# EUROPÄISCHE PATENTSCHRIFT

(11) **EP 0 722 886 B1**
(45) Veröffentlichungstag und Bekanntmachung des Hinweises auf die Patenterteilung: **29.09.1999**
(21) Anmeldenummer: 96100794.5
(22) Anmeldetag: 19.01.1996
(51) Int. Cl.: B65B 53/06

(54) **Vorrichtung zum Warmschrumpfen einer um eine Packguteinheit gelegten Schrumpffolie**
Apparatus for shrinking a shrink foil over a palletized load
Appareil pour rétrécir une feuille thermorétractable autour d'une charge palettisée

(30) Priorität: 21.01.1995 DE 29500921 U; 03.04.1995 DE 29505750 U
(43) Veröffentlichungstag der Anmeldung: 24.07.1996
(73) Patentinhaber: Optima-Maschinenfabrik Dr. Bühler GmbH & Co., 74523 Schwäbisch Hall (DE)
(72) Erfinder: Rau,Gotthard, Dipl.Ing., c/oOPTIMA Maschinenfabrik, D-74523 Schwäbisch Hall (DE); Wald, Jürgen, c/o Optima Maschinenfabrik, D-74523 Schwäbisch Hall (DE)
(74) Vertreter: Hering, Hartmut, Dipl.-Ing.

(56) Entgegenhaltungen:
- EP-A- 0 291 858
- DE-A- 3 236 253
- GB-A- 2 067 153
- US-A- 3 710 550

## Beschreibung

Die Erfindung befaßt sich mit einer Vorrichtung zum Warmschrumpfen von einer um eine Packguteinheit gelegten Schrumpffolie gemäß Oberbegriff des Patentanspruches 1.

Aus DE-A-32 26 253 ist eine Vorrichtung der vorstehend genannten Art bekannt. Hierbei ist eine einzige Erwärmungseinrichtung in Form eines höhenverschieblichen Heißgaserzeugers vorgesehen, welche eine vollständige Umdrehung um den mit Folie umwickelten Stückgutstapel ausführt. Um eine zeitliche Überlappung des Vorgangs zum Umwickeln des Stückgutstapels mit der Folie und der Erwärmung zum Aufschrumpfen zu erreichen, wird mit der Beaufschlagung mit Hitze bereits innerhalb eines zwischen 90° und 270° liegenden Umschlingungssektors begonnen. Dennoch wird für die Erwärmung der Schrumpffolie insgesamt relativ viel Zeit benötigt. Ferner gibt es Vorrichtung der gattungsgemäßen Art, welche beispielsweise eine Erwärmungseinrichtung mit zwei gegenüberliegenden Erwärmungseinheiten hat, welche eine Drehbewegung von 180° um die Packguteinheit zum Aufschrumpfen der Schrumpffolie um die Packguteinheit ausführen kann. Die Leistungsfähigkeit einer solchen Vorrichtung ist ebenfalls begrenzt, da eine Drehbewegung um einen relativ großen Winkelbereich zum Aufschrumpfen der Schrumpffolie um die Packguteinheit erforderlich ist. Aufgrund der ständig wachsenden Anforderungen hinsichtlich der Leistungsfähigkeit besteht daher ein Bedürfnis nach einer Vorrichtung der gattungsgemäßen Art, welche ein wesentlich schnelleres Schrumpfen durch Wärmeeinwirkung gestattet.

Aus US-A-3 710 550 ist eine Vorrichtung zum Warmschrumpfen einer Folie um eine Packguteinheit bekannt, bei der mehrere Erwärmungseinheiten einander gegenüberliegend vorgesehen sind. Die Erwärmungseinheiten erstrecken sich über die gesamte Höhe der Packguteinheit. Die Erwärmungseinheiten führen hierbei eine translatorische Bewegung auf Schienen aus.

Die Erfindung legt die Aufgabe zugrunde, eine Vorrichtung zum Warmschrumpfen von einer um eine Packguteinheit gelegten Schrumpffolie der gattungsgemäßen Art bereitzustellen, mit welcher eine höhere Verpackungsleistung bei möglichst geringem Energiebedarf pro Schrumpfvorgang erzielt werden kann.

Nach der Erfindung wird hierzu eine Vorrichtung zum Warmschrumpfen von einer um eine Packguteinheit gelegten Schrumpffolie bereit gestellt, welche im Patentanspruch 1 angegeben ist.

Weitere bevorzugte Ausführungsformen sind in den Ansprüchen 2 bis 9 angegeben.

Bei der erfindungsgemäßen Vorrichtung kann durch die Anordnung von wenigstens vier in Umfangsrichtung beabstandeten Erwärmungseinheiten der Erwärmungseinrichtung erreicht werden, daß bei einer Weiterdrehbewegung des die Erwärmungseinheiten tragenden Trägers um einen entsprechenden Winkelbereich pro Arbeitsschritt in Gegenrichtungen die um die Packguteinheit gelegte Schrumpffolie insgesamt in der bestimmungsgemäßen Weise durch die Wärmeeinwirkung der Erwärmungseinheiten zum Schrumpfen gebracht werden kann. Hierdurch läßt sich eine beträchtliche Leistungssteigerung der Vorrichtung bis ca. 40 % erreichen, so daß man beispielsweise etwa 350 Schrumpfungen pro Stunde mit Hilfe der erfindungsgemäßen Vorrichtung durchführen kann. Der bei der erfindungsgemäßen Vorrichtung benötigte Energieaufwand ist kaum nennenswert größer als beispielsweise gegenüber Vorrichtungen, welche nur zwei gegenüberliegende Erwärmungseinheiten haben, da die Erwärmungseinheiten bei der erfindungsgemäßen Vorrichtung wesentlich kürzer als bei zwei gegenüberliegenden Erwärmungseinheiten in Betrieb sind. Somit erreicht man bei der erfindungsgemäßen Vorrichtung eine wesentlich höhere Verpackungsleistung bei nahezu unverändertem Energieaufwand, so daß die Vorrichtung auf äußerst effektive Weise eine möglichst schnelle Schrumpfung der Schrumpffolie um die Packguteinheit verwirklichen kann.

Vorzugsweise sind die Erwärmungseinheiten in regelmäßigen Winkelabständen angeordnet, wobei sie insbesondere diagonal einander gegenüberliegend am Träger angeordnet sind. Bei einer solchen Auslegung reicht dann eine Drehbewegung um die Mittelachse des Trägers um einen Teilwinkelbereich pro Arbeitsgang aus, um die Schrumpffolie zuverlässigerweise um die Packguteinheit zur Packgutsicherung aufzuschrumpfen.

Vorzugsweise sind vier Erwärmungseinheiten vorgesehen und der Träger mit der Erwärmungseinrichtung wird um 90° pro Arbeitsschritt serdreht. Bei einem ersten Arbeitsgang wird somit beispielsweise der Träger in Uhrzeigerrichtung um 90° zur Ausführung des Schrumpfvorgangs gedreht, während bei der Ausführung des Schrumpfvorganges für eine nächste Packguteinheit dieser dann beispielsweise um 90° in Gegenrichtung, das heißt in Gegenuhrzeigerrichtung, wieder in die Ausgangsposition gedreht wird. Bei einer solchen Auslegung der Vorrichtung braucht man somit den Träger nur um einen Winkelbereich von 90° gemäß einer hin- und hergehenden Bewegung anzutreiben, um dann pro Drehbewegung einen vollständigen Schrumpfvorgang der Schrumpffolie abzuschließen. Hierdurch wird eine wesentlich höhere Schrumpfleistung erzielt, das heißt es werden wesentlich mehr Packguteinheiten pro Zeiteinheit so behandelt, daß die um die Packguteinheit gelegte Schrumpffolie auf dieselbe aufgeschrumpft ist.

Vorzugsweise erstreckt sich jede Erwärmungseinheit in Höhenrichtung der Packguteinheit mit darum gelegter Schrumpffolie. Hierzu ist die Erwärmungseinheit vorzugsweise leistenförmig ausgebildet und sie ist insbesondere jeweils als Brennerleiste ausgelegt. Durch eine solche Auslegung kann die Schrumpffolie über den gesamten Höhenbereich der Packguteinheit beim Arbeiten der Erwärmungseinheiten möglichst gleichmäßig mit Wärme beaufschlagt werden, so daß sich ein gleichmäßiger Schrumpfvorgang bei der Schrumpffolie bewirken läßt, um die Schrumpffolie möglichst eng anliegend zur Packgutsicherung um die Packguteinheit aufzubringen.

Vorzugsweise wird die Schrumpffolie um die Packguteinheit in Haubenform oder Banderolenform insbesondere zur Packgutsicherung von Paletten angeordnet.

Vorzugsweise ist der Träger für die Erwärmungseinrichtung als Ausleger ausgebildet, so daS die Erwärmungseinheiten freihängend im Winkelabstand an diesem Ausleger angeordnet werden können. Auf diese Weise kann das mit der Schrumpffolie zu versehende Packgut mit Hilfe von entsprechend geeigneten Fördereinrichtung jeweils durch die Schrumpfvorrichtung nach der Erfindung bewegt und in derselben entsprechend positioniert werden.

Bei der Vorrichtung zum Warmschrumpfen von einer um eine Packguteinheit gelegten Schrumpffolie ist es daher wesentlich, daß man auf konstruktiv möglichst einfache Weise und ohne einen nennenswert größeren Energieaufwand eine möglichst gleichmäßige und schnelle Schrumpfung der Schrumpffolie bewirken kann, welche um die Packguteinheit gelegt ist. Für die Schrumpfbehandlung wird bei der erfindungsgemäßen Vorrichtung ein möglichst kurzer Weg, nämlich beispielsweise eine Winkelbewegung um 90°, ausgeführt, wodurch sich die Verpackungsleistung beträchtlich steigern läßt.

Die Erfindung wird nachstehend an Hand einer bevorzugten Ausführungsform unter Bezugnahme auf die beigefügte Zeichnung näher erläutert. Darin zeigt:
- Fig. 1: eine schematische Seitenansicht einer Vorrichtung zum Warmschrumpfen nach der Erfindung, und
- Fig. 2: eine schematische Draufsicht der in Figur 1 gezeigten Vorrichtung in teilweise geschnittener Darstellung.

Unter Bezugnahme auf die Figuren 1 und 2 wird eine bevorzugte Ausführungsform einer insgesamt mit 1 bezeichneten Vorrichtung zum Warmschrumpfen nach der Erfindung erläutert. Die Vorrichtung 1 umfaßt einen Träger 4, welcher die insgesamt mit 7 bezeichnete Erwärmungseinrichtung trägt. Der Träger 4 ist in Form eines Auslegers 10 ausgebildet, an welchem die einzelnen Erwärmungseinheiten 8 in hängender Anordnung vorgesehen sind. Die Erwärmungseinheiten 8 der Erwärmungseinrichtung 7 sind beim dargestellten Beispiel in regelmäßigen Winkelabständen, das heißt in jeweils einem Winkelabstand von 90° in Umfangsrichtung des Trägers 4 angeordnet, und sie erstrecken sich in Höhenrichtung einer zu behandelnden Packguteinheit 2. Als Drehantriebseinrichtung 5 für den Träger 4 ist beim dargestellten Beispiel ein Zahnkranz 6 gezeigt, welcher über eine geeignete und in der Zeichnung nicht näher dargestellte Antriebseinrichtung dem Träger 4 eine beispielsweise in Figur 2 mit Doppelpfeilen dargestellte Drehbewegung erteilt.

Mit Hilfe von schematisch dargestellten Fördereinrichtungen wird die Packguteinheit 2 mit der darum gelegten Schrumpffolie 3, welche beispielsweise in Haubenform oder Bandarolenform um die Packguteinheit 2 gelegt ist, in die Vorrichtung 1 zum Warmschrumpfen transportiert und in derselben bezüglich des Trägers 4 und der daran angeordneten Erwärmungseinheiten 8 in zentrierter Form positioniert. Der Träger 4 wird dann durch den Drehantrieb 5 beispeilsweise in Uhrzeigerrichtung in Figur 2 bei aktivierten Erwärmungseinheiten 8 bewegt, so daß die Wärme liefernden Erwärmungseinheiten 8, welche beispielsweise als Brennerleisten 9 ausgelegt sind, auf einem Drehbewegungsweg von nur 90° die Packguteinheit und die darum gelegte Schrumpffolie 3 gleichmäßig erwärmen und somit die Schrumpffolie 3 zur Packgutsicherung auf die Packguteinheit schnell und wirksam aufschrumpfen. Die Packguteinheit 2, deren Schrumpffolie 3 auf dem Bewegungsweg von 90° in Uhrzeigerrichtung aufgeschrumpft worden ist, wird dann mit Hilfe der schematisch dargestellten Fördereinrichtung aus der Vorrichtung 1 zum Warmschrumpfen herausbewegt. Sobald eine nächste Packguteinheit 2, um welche eine Schrumpffolie 3 gelegt ist, wiederum zentriert in der Vorrichtung 1 positioniert ist, wird dann der Träger 4 durch den Drehantrieb 5 beispielsweise in Gegenuhrzeigerrichtung in die Ausgangsposition zurückbewegt, um so bei aktivierten Erwärmungseinheiten 8 die Schrumpffolie 3 einer nächsten Packginteinheit 2 um diese vollständig aufzuschrumpfen.

Versuche, welche mit der Vorrichtung 1 zum Warmschrumpfen durchgeführt wurden, haben beispielsweise gezeigt, daß man eine Schrumpfleistung von bis zu 350 Schrumpfungen pro Stunde erreichen kann, so daß sich eine Leistungssteigerung von bis ca. 40 % erreichen läßt. Wesentlich hierfür ist, daß wenigstens vier in Umfangsrichtung beabstandet angeordnete Erwärmungseinheiten 8 am Träger 4 angeordnet sind, welche die Erwärmungseinrichtung 7 bilden. Der gesamte Energieaufwand pro Schrumpfvorgang und Packguteinheit 2 ist kaum nennenswert höher im Vergleich zu einer geringeren Anzahl von Erwärmungseinheiten 8, da der Schrumpfvorgang auf einem sehr kurzen Weg bewirkt wird und daher die einzelnen Erwärmungseinheiten 8 während kürzen Zeiten pro Packguteinheit 2 Wärmeenergie bereitstellen müssen.

Die Erfindung ist nicht auf die voranstehend beschriebenen Einzelheiten der bevorzugten Ausführungsform beschränkt, welche unter Bezugnahme auf die Figuren 1 und 2 erläutert worden ist, sondern es sind zahlreiche Abänderungen und Modifikationen möglich, die der Fachmann im Bedarfsfall treffen wird, ohne den Erfindungsgedanken zu verlassen. Insbesondere kann die Gestalt der jeweiligen Erwärmungseinheit 8 auch abweichend von dem dargestellten Beispiel gewählt werden, wobei diese Gestalt hauptsächlich von dem Außenumriß der Packguteinheit 2 abhängig ist. Beim dargestellten Beispiel ist die Vorrichtung 1 im Zusammenhang mit einer Packguteinheit 2 in Form einer Palette erläutert. Werden andere Packgutformen gewählt, so können die Erwärmungseinheiten 8 in entsprechender Weise hinsichtlich ihrer Gestalt hierauf abgestimmt werden. Falls erforderlich können auch mehr als vier Erwärmungseinheiten 8 beabstandet angeordnet werden, falls die Packguteinheit 2 beispielsweise einen wesentlich größeren Außenumfang hat.

## Patentansprüche

1. Vorrichtung zum Warmschrumpfen von einer um eine Packguteinheit (2) gelegten Schrumpffolie (3), welche einen Träger (4) für eine die Packguteinheit (2) mit der Schrumpffolie (3) umgebende Erwärmungseinrichtung (7) aufweist, **dadurch gekennzeichnet**, daß die Erwärmungseinrichtung (7) wenigstens vier, in Umfangsrichtung beabstandet angeordnete Erwärmungseinheiten (8) umfaßt, und daß der Träger (4) mit der Erwärmungseinrichtung (7) derart drehangetrieben ist, daß der Träger (4) mit der Erwärmungseinrichtung (7) um einen von der Anzahl der Erwärmungseinheiten abhängigen Winkelbereich hin- und hergehend drehbar ist.

2. Vorrichtung nach Anspruch 1, **dadurch gekennzeichnet**, daß die Erwärmungseinheiten (8) in regelmäßigen Winkelabständen angeordnet sind.

3. Vorrichtung nach Anspruch 1 oder 2, **dadurch gekennzeichnet**, daß die Erwärmungseinheiten (8) diagonal einander gegenüberliegend am Träger (4) angeordnet sind.

4. Vorrichtung nach Anspruch 3, **dadurch gekennzeichnet**, daß vier Erwärmungseinheiten vorgesehen sind und der Träger (4) mit der Erwärmungseinrichtung (7) um 90° hin- und hergehend drehbar ist.

5. Vorrichtung nach einem der vorangehenden Ansprüche, **dadurch gekennzeichnet**, daß sich jede Erwärmungseinheit (8) in Höhenrichtung der Packguteinheit (2) mit darum gelegter Schrumpffolie (3) erstreckt.

6. Vorrichtung nach einem der vorangehenden Ansprüche, **dadurch gekennzeichnet**, daß jede Erwärmungseinheit (8) leistenförmig ausgebildet ist.

7. Vorrichtung nach Anspruch 6, **dadurch gekennzeichnet**, daß jede Erwärmungseinheit (8) als Brennerleiste (9) ausgebildet ist.

8. Vorrichtung nach einem der vorangehenden Ansprüche, **dadurch gekennzeichnet**, daß die Schrumpffolie (3) um die Packguteinheit (2) in Haubenform oder Banderolenform, insbesondere zur Packgutsicherung von Paletten, angeordnet ist.

9. Vorrichtung nach einem der vorangehenden Ansprüche, **dadurch gekennzeichnet**, daß der Träger (4) für die Erwärmungseinheit (7) als Ausleger (10) ausgebildet ist.

## Claims

1. Device for heat-shrinking of shrink film (3) placed around a packed goods unit (2) which has a support (4) for a heating device (7) surrounding the packed goods unit (2) with the shrink film (3), characterised in that the heating device (7) comprises at least four heating units (8) arranged at intervals peripherally, and in that the support (4) with the heating device (7) is rotary-driven such that the support (4) with the heating device (7) can be rotated going back and forth about an angular range dependent on the number of heating units.

2. Device according to claim 1, characterised in that the heating units (8) are arranged at regular angular intervals.

3. Device according to claim 1 or 2, characterised in that the heating units (8) are arranged diagonally opposite one another on the support (4).

4. Device according to claim 3, characterized in that four heating units are provided and the support (4) with heating device (7) can be rotated going back and forth by 90°.

5. Device according to one of the preceding claims, characterised in that each heating unit (8) extends over the height of the packed goods unit (2) with shrink film (3) placed around it.

6. Device according to one of the preceding claims, characterised in that each heating unit (8) is designed like a strip.

7. Device according to claim 6, characterised in that each heating unit (8) is designed as a burner strip (9).

8. Device according to one of the preceding claims, characterized in that the shrink film (3) is arranged around the packed goods unit (2) in dome form or banderole form, particularly for packed goods security of pallets.

9. Device according to one of the preceding claims, characterised in that the support (4) for the heating device is formed as cantilever.

## Revendications

1. Dispositif pour thermorétraction d'un film rétractable (3) autour d'une unité de marchandise à emballer (2), le dispositif comportant un support (4) pour une installation de chauffage (7) qui entoure l'unité de marchandise à emballer (2) avec le film rétractable (3), **caractérisé en ce** que l'installation de chauffage (7) comporte au moins quatre unités de chauffage (8) qui sont montées sur une circonférence, écartées les unes des autres, et en ce que le support (4), avec I'installation de chauffage (7), est commandé en rotation de façon que le support (4), avec l'installation de chauffage (7), puisse tourner dans un sens et dans l'autre sur une plage angulaire qui dépend du nombre d'unités de chauffage.

2. Dispositif suivant la revendication 1, **caractérisé en ce** que les unités de chauffage (8) sont espacées angulairement d'une manière régulière.

3. Dispositif suivant la revendication 1 ou 2, **caractérisé en ce** que les unités de chauffages (8) sont montées sur le support (4), opposées l'une à l'autre en diagonale.

4. Dispositif suivant la revendication 3, **caractérisé en ce** que sont prévues quatre unités de chauffage et que le support (4) peut, avec les unités de chauffage (7), tourner de 90° dans un sens et dans l'autre.

5. Dispositif suivant l'une des revendications précédentes, **caractérisé en ce** que chaque unité de chauffage (8) s'étend en hauteur comme l'unité de marchandise à emballer (2) autour de laquelle est placé le film rétractable 3.

6. Dispositif suivant l'une des revendications précédentes, **caractérisé en ce** que chaque unité de chauffage (8) est prévue sous forme de baguettes.

7. Dispositif suivant la revendication 6, **caractérisé en ce** que chaque unité de chauffage (8) est prévue sous forme de baguettes de brûleurs (9).

8. Dispositif suivant l'une des revendications précédentes, **caractérisé en ce** que le film rétractable (3) est mis autour de l'unité de marchandise à emballer (2), sous forme de coiffe ou de banderole, en particulier pour protéger les marchandises emballées.

9. Dispositif suivant l'une des revendications précédentes **caractérisé en ce** que le support (4) de l'installation de chauffage (7) est prévu sous forme de potences.
